# EUROPÄISCHE PATENTSCHRIFT

(11) **EP 1 348 486 B1**
(45) Veröffentlichungstag und Bekanntmachung des Hinweises auf die Patenterteilung: **05.09.2007**
(21) Anmeldenummer: 03005064.5
(22) Anmeldetag: 06.03.2003
(51) Int. Cl.: B05B 7/14, B05B 5/047

(54) **Injektor für eine Pulverbeschichtungsanlage**
Injector for a powder coating installation
Injecteur pour une installation de revêtement par poudrage

(30) Priorität: 25.03.2002 DE 10213275
(43) Veröffentlichungstag der Anmeldung: 01.10.2003
(73) Patentinhaber: J. Wagner AG, 9450 Altstätten (CH)
(72) Erfinder: Seitz, Kurt, 9443 Widnau (CH)
(74) Vertreter: Liesegang, Roland

(56) Entgegenhaltungen:
- DE-A1- 4 443 859
- US-A- 5 924 631
- US-A- 6 071 348

## Beschreibung

Die Erfindung betrifft einen Injektor für eine Pulverbeschichtungsanlage mit einem Injektorgehäuse aus elektrisch nicht leitendem Material, insbesondere aus Kunststoff.

In solchen Injektoren werden ein Transportgas, normalerweise Druckluft, und ein Farbpulver miteinander vermischt, um letzteres mittels des Transportgasstromes zu einem Beschichtungsgerät, wie einer Pulversprühpistole, zum Besprühen eines Werkstückes zu fördern.

Die Innenwandungen des Pulvertransportkanals werden dabei bevorzugt aus einem nicht leitendem Kunststoff, wie PTFE (Polytetrafluorethylen) gefertigt, um einem Anbacken des transportierten Pulvers an der Innenwandung vorzubeugen.

Aufgrund der Reibung des Pulvers an den Wandungen des Pulvertransportkanales entstehen Reibungsladungen des Pulvers. Der Ladungsstrom dieser Ladungen ist ein Maß für die Pulverqualität und Pulverdichte.

Der Erfindung liegt die Aufgabe zugrunde, die Pulverqualität und Pulverdichte des im Injektor geförderten Pulvers im Betrieb zu überwachen, wie in Dokument US 6071348 gezeigt.

Zur Lösung dieser Aufgabe dient Anspruch 1.

Bei dem Injektor gemäß der Erfindung ist es möglich, im Betrieb fortlaufend oder sporadisch die durch Reibung entstehenden Ladungen im Injektor in Form von elektrischen Strömen zu erfassen und damit die Pulverqualität und -dichte zu ermitteln. Diese elektrischen Ströme sind nach den Feststellungen der Erfinder sehr klein (in der Größenordnung von µA), so daß Störungen durch elektromagnetische Wellen in der Umgebung des Injektors von der Erfassung der Reibungsladungsströme ferngehalten werden müssen, um Verfälschungen der Meßergebnisse zu vermeiden. Dies ist erfindungsgemäß durch die praktisch vollständige Abschirmung des Injektors von elektromagnetischen Störeinflüssen dadurch erreicht, daß praktisch die gesamten Außenoberflächen des Injektors und der Anbauteile, wie Druckluftanschlüsse, Erdanschlüsse und dergleichen aus elektrisch leitendem Material, wie Metall oder elektrisch leitendem Kunststoff bestehen oder mit solchem Material überzogen und geerdet sind, und daß die ebenfalls elektrisch leitend ausgebildete Innenoberflächen durch Unterbrechungen von der Außenoberfläche elektrisch isoliert sind. Somit können die sehr kleinen, im Betrieb entstehenden Reibungsladungsströme ungestört von der Innenoberfläche abgegriffen und zu einem Meßgerät für diese Ströme aus dem Injektor herausgeführt werden, so daß eine genaue Messung gewährleistet ist.

Vorteilhafte Ausgestaltungen der Erfindung sind in den Unteransprüchen angegeben.

Die Erfindung ist im Folgenden anhand schematischer Zeichnungen an einem Ausführungsbeispiel mit weiteren Einzelheiten näher erläutert. Es zeigen:
- Figur 1: einen Längsschnitt durch einen Injektor gemäß der Erfindung;
- Figur 2: die linke Seitenansicht von Figur 1; und
- Figur 3: eine perspektivische Darstellung eines Injektors gemäß den Figuren 1 und 2.

Der gezeigte Injektor hat ein Injektorgehäuse 2 aus elektrisch nicht leitendem Kunststoff, das von einem metallenen Deckel 3 abgedeckt ist und innerhalb eine Treibdüse 4 und eine Fangdüse 6 in koaxialer Anordnung hintereinander aufnimmt. Die Fangdüse 6 ist einteilig mit einer Schlauchtülle 8 aus einem elektrisch nicht leitenden Kunststoff, vorzugsweise aus PTFE (Polytetrafluorethylen) gefertigt, um ein Anbacken von Pulver an der Innenwand 7 der Schlauchtülle zu vermeiden. Zudem wir mit PTFE ein hoher Reibungsladungsstrom erzeugt.

Wie üblich hat das Injektorgehäuse einen Pulveranschlußstutzen 10, der über ein metallenes Pulveransaugrohr 28 mit einem nicht gezeigten Pulvervorratsbehälter in Verbindung steht. Ferner sind ein Druckluftanschluß 12 für Treibdüsenluft und ein Druckluftanschluß 14 für Fangdüsenluft vorgesehen. Die Anschlüsse 12 und 14 sind aus Metall. Auf die Schlauchtülle 8 ist eine Hülse 16 aufgezogen. Diese Hülse 16 trägt die üblichen Rippen 18 zum Überstülpen und Halten des injektorseitigen Endes eines Förderschlauches 20, der elektrisch leitfähig ausgebildet sein, z.B. aus einem elektrisch leitfähigen Material bestehen kann.

Die Hülse 16 geht an ihrem injektorseitigen Ende über einen Ringflansch 17 in eine Überwurfmutter 22 über, die auf ein Außengewinde 24 eines Anschlußstutzens 26 für den Schlauchanschluß aufgeschraubt ist und den Ringflansch an eine radiale Schulter 9 der Fangdüse 6 angedrückt hält. Hülse 16 mit Überwurfmutter 22 sind von einer elektrisch leitfähigen Materialschicht überzogen oder bestehen aus Metall.

Der metallene Deckel 3 des Injektorgehäuses 2 ist mittels Schrauben 13 am Injektorgehäuse 2 angeschraubt und hat einen elektrischen Anschluß 11 für ein Meßgerät M zum Erfassen von Reibungsladungsströmen, welche im Injektor durch Reibung der Pulverpartikel an den Innenwandungen des Transportkanals, wie der Innenwand 7 der Fangdüse 6, entstehen. Ferner ist am Deckel 3 ein Erdanschluß 60 zur Erdung der Außenoberfläche des Injektorgehäuses vorgesehen. Alternativ ist ein solcher Erdanschluß bei 60' am Injektorgehäuse 2 vorgesehen.

Die Außenoberflächen A und die Innenoberflächen I des Injektorgehäuses 2 sind, wie durch Strichelung angedeutet ist, je mit einem Überzug aus elektrisch leitendem Material versehen, z.B. mit Metallschichten. Die Beschichtung der Außenoberfläche ist von derjenigen der Innenoberfläche durch elektrisch isolierende Unterbrechungen U getrennt. Diese Unterbrechungen U befinden sich an Stellen des Injektorgehäuses, die einer Bearbeitung, insbesondere durch drehende Werkzeuge, einer Beobachtung und einer Reinigung oder Wartung gut zugänglich sind.

In Figur 1 sind zwei Alternativen für den Abgriff der elektrischen Reibungsladungen von der elektrisch leitenden Beschichtung der Innenoberfläche I des Injektorgehäuses 2 dargstellt und im Folgenden nacheinander beschrieben.

Gemäß einer ersten Alternative ist ein elektrischer Leitungsdraht 40 von der elektrisch leitend beschichteten Innenwand 42 des Pulveranschlußstutzens 10 aus dem Injektorgehäuse 2 herausgeführt. Die elektrisch leitende Schicht der Innenwand 42 steht in elektrisch leitender Verbindung mit der gestrichelt angedeuteten, ebenfalls mit einer elektrisch leitfähigen Schicht versehenen Aufnahmebohrung 43 für die Fangdüse 6, so daß die innerhalb der Fangdüse erzeugte Reibungsladung auf diesem Wege über den Draht 40 zu dem Meßgerät M abfließen kann.

Gemäß einer zweiten Alternative werden Reibungsladungen über die metallische Treibdüse 4 abgegriffen, die in eine elektrisch leitend ausgebildete Aufnahme in Gestalt einer Gewindebohrung 50 im Inneren des Injektorgehäuses 2 eingeschraubt ist. Zwischen dem elektrischen Anschluß 11 und der Treibdüse 4 ist ein elektrischer Pfad über eine Feder 52, eine Metallisierschicht 54 einer Isolierplatte 56 an der Innenseite des Deckels 3 und über einen von dieser Metallisierschicht 54 zum Anschluß 11 geführten Kontaktdraht 58 hergestellt. Über den elektrischen Kontaktdraht kann dann ebenso wie bei der ersten Alternative die Reibungsladung aus dem Inneren des Injektorgehäuses über den Anschluß 11 zu dem einem Meßgerät M für sehr kleine Ströme im µ-Ampère-Bereich herausgeführt werden.

Die in der vorstehenden Beschreibung, den Ansprüchen und den Zeichnungen offenbarten Merkmale können sowohl einzeln als auch in beliebiger Kombination für die Verwirklichung der Erfindung.

### Bezugszeichenliste

- Injektorgehäuse: 2
- Deckel: 3
- Treibdüse: 4
- Fangdüse: 6
- Innenwand der Fangdüse: 7
- Schlauchtülle: 8
- Schulter: 9
- Pulveranschlußstutzen: 10
- el. Anschluß: 11
- Anschluß für Treibdüsenluft: 12
- Deckelschraube: 13
- Anschluß für Fangdüsenluft: 14
- Hülse: 16
- Ringflansch: 17
- Rippen: 18
- Überwurfmutter: 22
- Außengewinde: 24
- Anschlußstutzen: 26
- Pulveransaugrohr metallisch: 28
- O-Ring: 30
- Leitungsdraht: 40
- Innenwand des Pulver Anschlußstutzens 10: 42
- Aufnahmebohrung/Fang düse: 43
- Aufnahmebohrung/Treib düse: 50
- Feder: 52
- Metallschicht: 54
- Isolierplatte: 56
- Kontaktdraht: 58
- Erdanschluß: 60, 60'
- Außenoberfläche: A
- Innenoberfläche: I
- Unterbrechungen: U
- Meßgerät: M

## Patentansprüche

1. Injektor für eine Pulverbeschichtungsanlage mit einem Injektorgehäuse (2) aus elektrisch nicht leitfähigem Material, insbesondere Kunststoff, wobei
- die Innenoberfläche (I) und die Außenoberfläche (A) des Injektorgehäuses (2) elektrisch leitfähig ausgebildet sind;
- die Innenoberfläche (I) und die Außenoberfläche (A) durch Unterbrechungen (U) elektrisch voneinander isoliert sind;
- ein Abgriff der Ladungen von der elektrisch leitfähigen Innenoberfläche (I) aus dem Injektorgehäuse (2) zu einem Messgerät (M) für den Ladungsstrom herausgeführt ist;
- ein Erdanschluß (60; 60') zur Kontaktierung der elektrisch leitfähigen Außenoberfläche des Injektorgehäuses (2) mit dem Erdpotential vorgesehen ist.

2. Injektor nach Anspruch 1, **dadurch gekennzeichnet, daß** die Innenoberfläche (I) und die Außenoberfläche (A) mit gesonderten, elektrisch voneinander isolierten Beschichtungen aus elektrisch leitfähigem Material überzogen sind.

3. Injektor nach Anspruch 2, **dadurch gekennzeichnet, daß** die Beschichtungen aus Metall bestehen.

4. Injektor nach Anspruch 2 oder 3, **dadurch gekennzeichnet, daß** die Beschichtungen chemisch oder galvanisch auf die Innenoberflächen und die Außenoberflächen aufgebracht sind.

5. Injektor nach einem der Anspruch 1 bis 3, **dadurch gekennzeichnet, daß** die Beschichtungen durch Tauchen in ein Metallbad erzeugt sind.

6. Injektor nach einem der Ansprüche 1 bis 5, **dadurch gekennzeichnet, daß** der Abgriff über eine Aufnahme (43) für eine Fangdüse (6) aus dem Injektorgehäuse (2) über einen elektrischen Anschluß (11) herausgeführt ist, wobei die Aufnahme (43) eine elektrisch leitfähige Oberfläche hat, welche in leitendem Kontakt mit der Innenoberfläche (I) steht.

7. Injektor nach einem der Ansprüche 1 bis 5, **dadurch gekennzeichnet, daß** der Abgriff über eine Treibdüse (4) aus elektrisch leitfähigem Material über einen elektrischen Anschluß (11) aus dem Injektorgehäuse herausgeführt ist, wobei die Treibdüse in einer elektrisch leitfähigen Aufnahme (50) sitzt, welche in leitendem Kontakt mit der Innenoberfläche steht.

8. Injektor nach Anspruch 7, **dadurch gekennzeichnet, daß** ein elektrischer Leitungspfad zwischen der Treibdüse (4) und dem elektrischen Anschluß (11) die Aufnahme (50), eine Feder (52), eine elektrisch leitende Beschichtung (54) einer mit einem Deckel (3) des Injektorgehäuses (2) verbundenen Isolierplatte (56) und einen Kontaktdraht (58) zwischen der Beschichtung (54) der Isolierplatte (56) und dem elektrischen Anschluß (11) umfaßt.

9. Injektor nach einem der Ansprüche 1 bis 5 **gekennzeichnet durch** einen elektrischen Leitungsdraht (40), der aus dem Injektorgehäuse (2) herausgeführt ist, um den Abgriff der Ladungen von der elektrisch leitfähigen Innenoberfläche (1) aus dem Injektorgehäuse (2) zu dem Messgerät zu führen.

10. Injektor nach Anspruch 9, **gekennzeichnet durch** einen Pulveranschlußstutzen (10) der eine Innenwand (42) aufweist, die wenigstens teilweise elektrisch leitend ausgebildet ist, und eine Aufnahme (43) für eine Fangdüse (6), wobei die Aufnahme (43) eine elektrisch leitfähige Oberfläche hat und mit der elektrisch leitenden Innenwand (42) des Pulveranschlußstutzens (10) in elektrisch leitender Verbindung ist, wobei der Leitungsdraht (40) mit der Innenwand (42) des Pulveranschlußstutzens (10) elektrisch verbunden ist.

11. Injektor nach einem der Ansprüche 1 bis 10, **dadurch gekennzeichnet, daß** die elektrisch isolierenden Unterbrechungen (U) zwischen der Innenoberfläche (I) und der Außenoberfläche (A) an Stellen innerhalb des Injektorgehäuses (2) vorgesehen sind, die gut zugänglich für Bearbeitung, Beobachtung und Wartung sind.

12. Injektor nach einem der Ansprüche 1 bis 10, **dadurch gekennzeichnet, daß** sämtliche, an der Außenoberfläche angeordneten Bauelemente (11-14, 16, 60) des Injektors elektrisch leitfähig ausgebildet und mit der Außenoberfläche verbunden sind.

13. Injektor nach einem der Ansprüche 1 bis 12, **dadurch gekennzeichnet, daß** die gesamte Außenoberfläche (A) des Injektorgehäuses (2) mit Ausnahme der Unterbrechungen (U) elektrisch leitfähig ausgebildet sind, um eine bestmögliche elektromagnetische Abschirmung des Injektors zu erzielen.

## Claims

1. An injector for a powder coating installation, comprising an injector casing (2) made of electrically non-conductive material, in particular plastics,
wherein
- the interior surface (I) and the exterior surface (A) of the injector casing (2) are designed to be electrically conductive;
- the interior surface (I) and the exterior surface (A) are electrically insulated with respect to each other by interruptions (U);
- a tapping means for tapping the charges from the electrically conductive interior surface (I) is passed out of the injector casing (2) to a measuring instrument (M) for the charge current;
- a ground connection (60, 60') is provided to establish contact between the electrically conductive exterior surface of the injector casing (2) and ground potential.

2. The injector as claimed in claim 1, **characterized in that** the interior surface (I) and the exterior surface (A) are coated with separate, mutually electrically insulated coatings of electrically conductive material.

3. The injector as claimed in claim 2, **characterized in that** the coatings are made of metal.

4. The injector as claimed in claim 2 or 3, **characterized in that** the coatings are applied chemically or galvanically onto the interior and exterior surfaces.

5. The injector as claimed in any of claims 1 to 3, **characterized in that** the coatings are produced by immersion into a metal bath.

6. The injector as claimed in any of claims 1 to 5, **characterized in that** the tapping means is passed out of the injector casing (2) through a receiver (43) for a catching nozzle (6) via an electrical connection (11), the receiver (43) having an electrically conductive surface in conducting contact with the interior surface (I).

7. The injector as claimed in any of claims 1 to 5, **characterized in that** the tapping means is passed out of the injector casing via an electrical connection (11) through a propelling nozzle (4) of electrically conductive material, wherein the propelling nozzle is seated in an electrically conductive receiver (50) which is in conducting contact with the interior surface.

8. The injector as claimed in claim 7, **characterized in that** an electrically conductive path between the propelling nozzle (4) and the electrical connection (11) comprises the receiver (50), a spring (52), an electrically conductive coating (54) of an insulating plate (56) connected to a cover (3) of the injector casing (2), and a contact wire (58) between the coating (54) of the insulating plate (56), and the electrical connection (11).

9. The injector as claimed in any of claims 1 to 5, **characterized in that** an electrical lead wire (40) is passed out of the injector casing (2) to guide the tapping means of the charges from the electrically conductive interior surface (I) out of the injector casing (2) to the measuring instrument.

10. The injector as claimed in claim 9, **characterized by** a powder pipe connection (10) having an interior wall (42) designed at least partly to be electrically conducting, and a receiver (43) for a catching nozzle (6), wherein the receiver (43) has an electrically conductive surface and is in electrically conducting contact with the electrically conductive interior wall (42) of the powder pipe connection (10), the lead wire (40) being electrically connected to the interior wall (42) of the powder pipe connection (10).

11. The injector as claimed in any of claims 1 to 10, **characterized in that** the electrically insulating interruptions (U) between the interior surface (I) and the exterior surface (A) are provided at locations inside the injector casing (2) which offer ready access for machining, monitoring, and maintenance.

12. The injector as claimed in any of claims 1 to 10, **characterized in that** all the components (11 - 14, 16, 60) of the injector which are disposed on the exterior surface are designed to be electrically conductive and are connected to the exterior surface.

13. The injector as claimed in any of claims 1 to 12, **characterized in that** the entire exterior surface (A) of the injector casing (2) except for the interruptions (U) is designed to be electrically conductive so as to provide best possible electromagnetic shielding of the injector.

## Revendications

1. Injecteur pour une installation de revêtement de poudre avec un boîtier d'injecteur (2) en un matériau non électroconducteur, en particulier de la matière plastique,
- la surface intérieure (I) et la surface extérieure (A) du boîtier d'injecteur (2) étant conçues électroconductrices ;
- la surface intérieure (I) et la surface extérieure (A) étant isolées électriquement l'une de l'autre par des interruptions (U) ;
- un prélèvement des charges venant de la surface intérieure (I) électroconductrice étant guidé de la sortie du boîtier d'injecteur (2) à un appareil de mesure (M) pour le courant de charge ;
- un branchement de terre (60 ; 60') étant prévu pour l'établissement du contact de la surface extérieure électroconductrice du boîtier d'injecteur (2) avec le potentiel terrestre.

2. Injecteur selon la revendication 1, **caractérisé en ce que** la surface intérieure (I) et la surface extérieure (A) sont recouvertes avec des revêtements séparés et isolés électriquement les uns des autres en un matériau électroconducteur.

3. Injecteur selon la revendication 2, **caractérisé en ce que** les revêtements sont en métal.

4. Injecteur selon la revendication 2 ou 3, **caractérisé en ce que** les revêtements sont appliqués par voie chimique ou galvanique sur les surfaces intérieures et les surfaces extérieures.

5. Injecteur selon l'une quelconque des revendications 1 à 3, **caractérisé en ce que** les revêtements sont générés par immersion dans un bain de métal.

6. Injecteur selon l'une quelconque des revendications 1 à 5, **caractérisé en ce que** le prélèvement passant par un logement (43) pour une tuyère réceptrice (6) est guidé à la sortie du boîtier d'injecteur (2) par un branchement (11) électrique, le logement (43) ayant une surface électroconductrice qui est en contact conducteur avec la surface intérieure (I).

7. Injecteur selon l'une quelconque des revendications 1 à 5, **caractérisé en ce que** le prélèvement passant par une tuyère d'entraînement (4) en un matériau électroconducteur est guidé par un branchement (11) électrique à la sortie du boîtier d'injecteur, la tuyère d'entraînement étant située dans un logement (50) électroconducteur qui est en contact conducteur avec la surface intérieure.

8. Injecteur selon la revendication 7, **caractérisé en ce qu'**un chemin de ligne électrique entre la tuyère d'entraînement (4) et le branchement (11) électrique comprend le logement (50), un ressort (52), un revêtement (54) électroconducteur d'une plaque isolante (56) reliée à un couvercle (3) du boîtier d'injecteur (2) et un fil de contact (58) entre le revêtement (54) de la plaque isolante (56) et le branchement électrique (11).

9. Injecteur selon l'une quelconque des revendications 1 à 5, **caractérisé par** un fil conducteur (40) électrique, qui est guidé à la sortie du boîtier d'injecteur (2) pour guider le prélèvement des charges de la surface intérieure (1) électroconductrice sortant du boîtier d'injecteur (2) à l'appareil de mesure.

10. Injecteur selon la revendication 9, **caractérisé par** une tubulure de raccordement de poudre (10) qui présente une paroi interne (42), laquelle est formée de façon au moins partiellement électroconductrice, et un logement (43) pour une tuyère réceptrice (6), le logement (43) ayant une surface électroconductrice et étant en liaison électroconductrice avec la paroi intérieure (42) électroconductrice de la tubulure de branchement de poudre (10), le fil conducteur (40) étant relié électriquement à la paroi interne (42) de la tubulure de raccordement de poudre (10).

11. Injecteur selon l'une quelconque des revendications 1 à 10, **caractérisé en ce que** les interruptions (U) électroconductrices entre la surface intérieure (I) et la surface extérieure (A) sont prévues en des endroits à l'intérieur du boîtier d'injecteur (2) qui sont facilement accessibles pour l'usinage, l'observation et la maintenance.

12. Injecteur selon l'une quelconque des revendications 1 à 10, **caractérisé en ce que** tous les composants (11-14, 16, 60), disposés sur la surface extérieure, de l'injecteur sont conçus électroconducteurs et sont reliés à la surface extérieure.

13. Injecteur selon l'une quelconque des revendications 1 à 12, **caractérisé en ce que** l'ensemble de la surface extérieure (A) du boîtier d'injecteur (2) est conçu électroconducteur à l'exception des interrupteurs (U) pour obtenir un blindage électromagnétique le meilleur possible de l'injecteur.
